# EUROPÄISCHE PATENTSCHRIFT

(11) **EP 0 059 450 B1**
(45) Veröffentlichungstag und Bekanntmachung des Hinweises auf die Patenterteilung: **05.06.1985**
(21) Anmeldenummer: 82101492.5
(22) Anmeldetag: 26.02.1982
(51) Int. Cl.: B65H 29/14, B65H 29/24, B65H 31/28

(54) **Vorrichtung zum Stapeln von flachen Gegenständen**
Device for piling thin material
Dispositif d'empilage de matériau mince

(30) Priorität: 27.02.1981 DE 3107551
(43) Veröffentlichungstag der Anmeldung: 08.09.1982
(73) Patentinhaber: Windmöller & Hölscher, D-49525 Lengerich (DE)
(72) Erfinder: Achelpohl, Fritz, D-4540 Lengerich (DE)
(74) Vertreter: Lorenz, Eduard

## Beschreibung

Die Erfindung betrifft eine Vorrichtung zum Stapeln von flachen Gegenständen nach dem Oberbegriff des Patentanspruchs 1.

Bei einer aus US-A-22 61 972 bekannten Vorrichtung dieser Art werden die flachen Gegenstände von dem Doppelbandförderer in einen Stapelschacht abgeworfen, dessen vordere Wand und dessen Seitenwände durch Vibratoren in Schwingungen versetzt werden, so daß die gleichsam noch nach ihrem Abwerfen auf der Blasluft schwimmenden flachen Gegenstände in dem Stapelschacht kantengerade ausgerichtet werden. Diese bekannte Stapelvorrichtung ist nur zum Stapeln von relativ steifen Gegenständen geeignet, die sich weder beim Abwerfen überschlagen noch aufgrund ihrer kinetischen Energie vor dem den Stapel begrenzenden Anschlag gestaucht werden. Zum Stapeln von Beuteln oder Schlauchabschnitten aus lappigem und/oder leichtem oder knitterndem Material ist die bekannte Vorrichtung nicht geeignet, weil sich derartige Gegenstände beim Abwerfen in dem Blasluftstrom in unkontrollierbarer Weise bewegen, überschlagen und an dem vorderen Anschlag gestaucht werden könnten.

Aufgabe der Erfindung ist es daher, eine Vorrichtung nach dem Oberbegriff des Patentanspruchs 1 zu schaffen, mit der sich auch Gegenstände aus lappigem oder leichtem oder knitterndem Material stapeln lassen.

Erfindungsgemäß wird diese Aufgabe durch die kennzeichnenden Merkmale des Patentanspruchs 1 gelöst.

Mit der erfindungsgemäßen Vorrichtung lassen sich auch Gegenstände aus lappigem oder leichtem oder knitterndem Material kantengerade zum Zwecke ihrer Stapelung aufeinander ablegen, da diese durch den Blasluftstrom über der Stapel-, stelle gestreckt ausgezogen und gehalten werden und durch die Saugluftdüsen abgebremst werden und unter die von dem Blasluftstrom überstrichene Fläche bewegt werden, so daß sie nach ihrer Freigabe sanft und im wesentlichen unbeeinflußt von Blasluft und Bewegungsenergie auf die Stapelstelle bzw. die sich bildenden Stapel herabfallen können.

Aus DE-A-2040549 ist eine Stapelvorrichtung für flache Gegenstände, die während ihres Stapelns von einer mit Saugöffnungen versehenen Walze an ihren hinteren Enden angesaugt werden, an sich bekannt. Bei dieser bekannten Vorrichtung werden die zu stapelnden flachen Gegenstände auf ihren Vorderkanten hochkant stehend der Reihe nach von einem Saugbandförderer auf eine Unterkante abgesetzt, wobei die Saugwalze nur über die Hälfte ihres Umfanges mit Saugdüsen und über die andere Hälfte mit Blasluftdüsen versehen ist. Die Walze erfaßt die in vertikaler Richtung herangeförderten flachen Gegenstände mit ihren Saugdüsen in ihrem hinteren Endbereich und zieht diese dadurch von dem Saugbandförderer ab. Da sich die Walze dreht, blasen nach dem Abziehen die Blasluftdüsen Luft in den Spalt zwischen dem abgezogenen flachen Gegenstand und dem Saugbandförderer, so daß dieser vollständig von dem Saugband abgezogen wird. Abgesehen davon, daß die bekannte Vorrichtung relativ aufwendig ist, ist sie zum Stapeln flacher Gegenstände aus lappigem, leichtem und knitterndem Material nicht geeignet, da diese nicht hochkant stehend gestapelt werden können.

Zweckmäßigerweise sind die unteren Umlenkrollen auf einer Welle frei drehbar gelagert, die mit zwischen den Umlenkrollen befindlichen, radialen Saugluftdüsen versehen ist, die mit einem in der Welle axial verlaufenden Saugluftkanal in Verbindung stehen. Die Mündungen der Saugluftdüsen befinden sich etwa in einer tangentialen Ebene der Umlenkrollen, so daß sie beim Durchlaufen der Förderebenen die Werkstücke im Bereich ihrer hinteren Kanten ansaugen können. Dabei ist eine Steuerung vorgesehen, die die Werkstücke derart an den Doppelbandförderer abgibt, daß der Durchlauf der Saugdüsen durch die Förderebene zeitlich mit dem Durchlauf des hinteren Randbereiches der Gegenstände übereinstimmt. Die Drehzahl der Saugluftdüsen ist also auf den Durchlauftakt der Werkstücke abgestimmt. Es können auch mehrere Saugluftdüsenreihen im Winkelabstand versetzt zueinander vorgesehen werden.

Weitere vorteilhafte Ausgestaltungen der Erfindung sind in den Unteransprüchen beschrieben worden.

Ein Ausführungsbeispiel der Erfindung wird nachstehend anhand der Zeichnung näher erläutert. In dieser zeigt
Figur 1 eine Seitenansicht der Stapelvorrichtung in schematischer Darstellung und
Figur 2 eine Draufsicht auf den Endbereich des Doppelbandförderers in vergrößerter Darstellung.

Eine Schlauchfolienbahn 3 aus lappigem, leichtem thermoplastischen Kunststoff wird durch Vorzugswalzen 1, 2 vorgezogen und einer Querschweiß-Trennstation 4, 5 zugeführt, die in Förderrichtung hinter den Vorzugswalzen 1, 2 angeordnet ist.

Die Querschweiß-Trennstation besteht aus einer auf- und abbewegbaren Trennahtbacke 4 und einer dieser zugeordneten Schweißwalze 5.

Die von der Trennahtbacke abgetrennten einzelnen Werkstücke werden zwischen ein oberes 6 und ein unteres Förderband 7 eingeführt, wobei die der Trennahtbacke 4 benachbarte Umlenkrolle 8 des oberen Bandes 6 als Tipperwalze ausgebildet ist, um eventuell an der Trennahtbacke anhaftende Werkstücke von dieser abzuziehen. Sowohl das obere als auch das untere Förderband 6, 7 bestehen jeweils aus mehreren mit Abstand nebeneinander angeordneten Einzelbändern. Die beiden in Förderrichtung vorderen Umlenkrollen 9 und 10 der Förderbänder 6 und 7 sind mit mehreren ringförmigen Nuten versehen, durch die Blasluftdüsen 11 und 12 hindurchgeführt sind und die Blasluft so gerichtet ist, daß die einzelnen von den Bändern 6 und 7 ausgestoßenen Werkstücke vom Blasluftstrom so weit ausgetragen werden, daß sie auf ein unteres Abförderband 13 frei herunterfallen können. Dem unteren Förderband 13 ist ein den Weg der Werkstücke in horizontaler Richtung begrenzender Anschlag 14 zugeordnet, der von einer Kolben-Zylinder-Einheit 15 hochgezogen werden kann, wenn ein Beuteistapel 16 gebildet ist, der vom Band 13 abtransportiert werden soll. Um nun zu erreichen, daß selbst bei lappigem Material sich die einzelnen Werkstücke nicht vor dem Anschlag 14 stauchen, werden die Enden der einzelnen Werkstücke 17 von Saugluftdüsen 18 kurz vor dem Austritt aus dem Bänderpaar 6, 7 ergriffen, abgebremst und durch Drehung der Düsen im Uhrzeigersinn nach unten in Richtung auf den Stapel 16 bewegt. Sobald dann ein Werkstück 17 die in Fig. mit strichpunktierten Linien dargestellte Lage erreicht hat, wird die Saugluft abgeschaltet und das Werkstück kann dann frei auf den Stapel 16 fallen.

Wie die Fig. 2 erkennen läßt, erfolgt die Steuerung der Saugluft wie foigt : Die Achse 19 der Umlenkrolle 10 des unteren Förderbandes weist eine Durchgangsbohrung 20 auf. Zwischen einige der zwischen den einzelnen Bändern des Förderbandes 7 vorgesehenen Ringnuten sind die Saugluftdüsen 18 in die Welle 19 hineingeschraubt und zwar derat, daß sie mit der Bohrung 20 in Verbindung stehen. Auf ein Ende der Welle 19 ist ein Drehventil 21 aufgesetzt, das einen Öffnungswinkel von etwa 80° hat. Die Welle 19 selbst macht eine Umdrehung pro Beutel. Zwecks Geschwindigkeitsausgleich sind auf die Welle 19 mehrere frei drehende Bandrollen 22 aufgesetzt, über die die Bänder des Förderbandes 7 laufen. Der Antrieb des Bandes 7 erfolgt über die in der Schweißwalze 5 benachbarte Umlenkrolle, während der Antrieb der Welle 19 über eine Kurvenscheibe 23 erreicht wird, die beispielsweise über eine Kette oder einen Keilriemen mit der Welle 19 verbunden ist. Die Fig. 1 zeigt, daß auf der Kurvenscheibe 23 eine Rolle 24 abläuft, die an einem Hebel 25 befestigt ist, der seinerseits durch eine Feder 26 nach unten gezogen wird, so daß die Rolle 24 ständig an die Kurvenscheibe 23 angedrückt wird. Der Hebel 25, der bei 27 gelagert ist, trägt einen abgewinkelten Halter 28, dessen freier Schenkel je nach Stellung der Kurvenscheibe 23 den zu bildenden Stapel 16 überragt oder diesen freigibt. Hierdurch soll erreicht werden, daß einerseits die Werkstücke 17 frei auf den zu bildenden Stapel 16 fallen können, nämlich dann, wenn der Hebel 28 zurückgeschwenkt ist und andererseits, daß die aus den Blasluftdüsen 11 und 12 ausgeblasene Luft nicht zwischen die bereits abgelegten Werkstücke gelangen kann. Der Hebel 28 dient also als sogenannter Windabweiser und ist so ausgebildet, daß die gesamte, den Blasluftdüsen 11 und 12 zugewandte Stirnseite des zu bildenden Stapels vollständig abgedeckt ist.

Zu erwähnen ist noch, daß die oberen Blasluftdüsen 11 in Transportrichtung nach hinten aus dem Bänderpaar 6 und 7 hervorragen, während die unteren Blasluftdüsen 12 kürzer sind, um nicht den Weg der Werkstücke 17 zu behindern.

## Patentansprüche

1. Vorrichtung zum Stapeln von flachen Gegenständen (17), wie Beutel, Schlauchabschnitte oder dergleichen, vorzugsweise aus lappigem und/oder leichtem, knitterndem Material, mit einem Doppelbandförderer (6, 7), der aus im Abstand parallel zueinander umlaufenden einzelnen Bändern besteht, zwischen denen im Bereich der in Förderrichtung vorderen Umlenkrollen (9, 10) in Förderrichtung weisende und die Gegenstände (17) austragende Blasluftdüsen (11, 12) angeordnet sind, mit einem unterhalb des Abwurfendes des Doppelbandförderers (6, 7) angeordneten Stapeltisch oder Stapelbandförderer (13) und mit einem vorderen, die Vorderseite des Stapels (16) begrenzenden beweglichen Anschlag (14) für die nacheinander abgeworfenen Gegenstände (17), dadurch gekennzeichnet, daß um die Achse der unteren Umlenkrollen (10) rotierende Saugluftdüsen (18) vorgesehen sind, die die hinteren Enden der Gegenstände (17) vor ihrem Austritt aus dem Doppelbandförderer (6, 7) ansaugen und nach dem Verschwenken unter den Bereich der Blasluftdüsen (11, 12) freigeben.

2. Vorrichtung nach Anspruch 1, dadurch gekennzeichnet, daß die unteren Umlenkrollen (10) auf einer Welle (19) frei drehbar gelagert sind, die mit zwischen den Umlenkrollen (10) befindlichen, radialen Saugluftdüsen (18) versehen ist, die mit einem in der Welle (19) axial verlaufenden Saugluftkanal (20) in Verbindung stehen.

3. Vorrichtung nach Anspruch 1 oder 2, dadurch gekennzeichnet, daß die Saugluftzuführung zu dem Saugluftkanal (20) über ein drehschieberartiges Anschlußstück (21) erfolgt, das die Saugluftzufuhr nach Drehung der Saugluftdüsen (18) unter die Blasebene der Blasluftdüsen (11, 12) sperrt.

4. Vorrichtung nach einem der Ansprüche 1 bis 3, dadurch gekennzeichnet, daß ein die Vorderkanten des Stapels abdeckendes und vor Blasluft schützendes Blech vorgesehen ist, das im Takt der Ablage der Gegenstände (17) aus-und einschwenkbar ausgebildet ist.

## Claims

1. Apparatus for stacking flat articles (17), such as bags, tubular sections or the like, preferably of limp and/or lightweight material, which tends to wrinkle, comprising a double belt conveyor (6, 7), which consists of revolving parallel individual belts, which are spaced apart and between which air-blowing nozzles (11, 12) are disposed adjacent to the leading reversing pulleys (9, 10), which nozzles are directed in the direction of travel and serve to discharge the articles (17), also comprising a stacking table or stacking belt conveyor (13), which is disposed below the discharge end of the double belt conveyor (6, 7) and a forward movable stop (14), which defines the leading end of the stack (16) and is engageable by the articles (17) discharged in succession, characterized in that air-sucking nozzles (18) are provided, which rotate about the axis of the lower reversing pulleys (10) and suck the trailing ends of the articles (17) before they leave the double belt conveyor (6, 7) and which deliver said articles after the pivotal movement below the region of the air-blowing nozzles (11, 12).

2. Apparatus according to claim 1, characterized in that the lower reversing pulleys (10) are freely rotatably mounted on a shaft (19), which is provided between the reversing pulleys (10) with radial air-sucking nozzles (18), which communicate with an air-sucking passage (20), which extends axially in the shaft (19).

3. Apparatus according to claim 1 or 2, characterized in that suction air is supplied to the air-sucking passage (20) through a fitting (21), which is similar to a rotary valve and interrupts the supply of suction air when the air-sucking nozzles (18) have been rotated below the blowing plane of the air-blowing nozzles (11, 12).

4. Apparatus according to any of claims 1 to 3, characterized in that a sheet metal element is provided, which covers the leading edges of the stack and protects them from the air blast and which is pivotally movable outwardly and inwardly in step with the deposition of the articles (17).

## Revendications

1. Dispositif pour empiler des articles plats (17) tels que sachets, sections tubulaires ou articles semblables, de préférence en matière flasque et/ou légère et froissante comprenant une double bande transporteuse (6, 7) se composant de différentes bandes tournant en parallèle à une certaine distance, entre lesquelles des buses soufflant de l'air (11, 12) sont disposées à proximité des poulies de renvoi (9, 10) avant par rapport au sens de l'avancement, buses qui sont disposées dans le sens de l'avancement et qui servent à décharger les articles (17), comprenant également une table d'empilement ou une bande transporteuse de piles (13) et une butée mobile avant (14) qui détermine le bord avant de la pile (16), butée à laquelle arrivent les articles (17) déchargés l'un après l'autre, caractérisé par le fait que des buses aspirant de l'air (18) sont prévues qui tournent autour de l'axe des poulies de renvoi (10) inférieures et aspirent les extrémités arrière des articles (17) avant qu'ils ne quittent la double bande transporteuse (6, 7) et qui livrent lesdits articles après un mouvement de basculement dans la zone au-dessous des buses soufflant de l'air (11, 12).

2. Dispositif selon la revendication 1 caractérisé par le fait que les poulies de renvoi inférieures (10) sont montées de manière à pouvoir tourner librement sur un arbre (19) qui est pourvu entre les poulies de renvoi (10) de buses d'aspiration d'air radiales (18) qui communiquent avec un passage d'aspiration d'air (20) qui s'étend axialement dans l'arbre (19).

3. Dispositif selon la revendication 1 ou 2 caractérisé par le fait que l'air aspiré arrive au passage d'aspiration d'air (20) par une pièce de raccordement (21) qui est semblable à un tiroir rotatif et qui interrompt l'admission d'air lorsque les buses d'aspiration d'air (18) ont été tournées au-dessous du plan de soufflement des buses de soufflement d'air (11, 12).

4. Dispositif selon l'une des revendications 1 à 3 caractérisé par le fait qu'une tôle est prévue qui couvre les arêtes avant de la pile et les protège du courant d'air, tôle qui peut être pivotée vers l'extérieur et vers l'intérieur à la cadence du dépôt des articles (17).
